# EUROPÄISCHE PATENTSCHRIFT

(11) **EP 2 051 153 B1**
(45) Veröffentlichungstag und Bekanntmachung des Hinweises auf die Patenterteilung: **24.02.2010**
(21) Anmeldenummer: 08017777.7
(22) Anmeldetag: 10.10.2008
(51) Int. Cl.: G05G 1/04

(54) **Handhebel**
Hand lever
Levier manuel

(30) Priorität: 13.10.2007 DE 202007014356 U
(43) Veröffentlichungstag der Anmeldung: 22.04.2009
(73) Patentinhaber: Heinrich Kipp Werk KG, 72172 Sulz (DE)
(72) Erfinder: Kreidler, Timo, 72172 Sulz (DE); Schanz, Hans, 72189 Vöhringen (DE)
(74) Vertreter: Kohler Schmid Möbus

(56) Entgegenhaltungen:
- EP-A- 1 211 585
- DE-U1-202006 015 738

## Beschreibung

Die vorliegende Erfindung bezieht sich auf einen Handhebel mit in einem hülsenförmigen Ansatz gegen die Kraft einer Druckfeder begrenzt verschiebbar gelagerten Befestigungselement, insbesondere für eine Spindel, Achse od.dgl., wobei der Ansatz und das Befestigungselement in einer Lage drehfest axial ein- und ausrastbar kuppelbar sind.

Ein derartiger Handhebel ist beispielsweisedurch die EP-A-1 211 585 bekannt geworden.

Ein bevorzugtes Anwendungsgebiet für diese Handhebel sind Klemmvorrichtungen zum Festhalten von Werkstücken, die auf Werkzeugmaschinen bearbeitet werden sollen. Aus dem Stand der Technik bekannte derartige Handhebel haben den Nachteil, dass sie bzgl. ihrer Bauweise oft aufwendige und kostenintensive Herstellungsmaßnahmen erfordern.

Aus der EP-A-1 211 585 ist ein Handhebel bekannt, in dessen mit einem in den Innenraum hineinragenden Absatz versehenen, hülsenförmigen Körper ein Befestigungselement, welches einen mit dem Absatz zusammenwirkenden Anschlag aufweist, begrenzt längsverschiebbar gelagert ist und der mit dem Befestigungselement mittels Kupplungselementen drehfest axial gekuppelt ist, wobei eine sich im hülsenförmigen Körper abstützende Feder für die axial ein- und ausrastbare Kupplung von Handhebel und Befestigungselement vorgesehen ist. Das Befestigungselement erstreckt sich einstückig über den Absatz des hülsenförmigen Körpers hinaus als Verlängerungsteil in diesen, wobei eine zweite Abstützung für die Feder und der Anschlag am Befestigungselement oder seinem Verlängerungsteil vorgesehen sind, und insbesondere mindestens der hülsenförmige Körper oder das Verlängerungsteil aus einem nachgiebigem Werkstoff besteht.

Es ist daher die Aufgabe der vorliegenden Erfindung, einen derartigen Handhebel mit Befestigungselement so weiterzubilden, dass eine einfachere und kostengünstigere Herstellung und Montage gewährleistet sind.

Zur Lösung dieser Aufgabe wird vorgeschlagen, dass die Druckfeder aus einem Stück mit dem Befestigungselement besteht, dass das Befestigungselement aus einem Metallkern, welcher mit einem Kunststoffüberzug versehen ist, und einer Feder, welche mit dem Kunststoffüberzug eine Einheit bildet, bestehen, und dass die Druckfeder sich am Boden des hülsenförmigen Ansatzes abstüzt. Damit setzt sich der Handhebel nur noch aus zwei Teilen zusammen, nämlich dem eigentlichen Handhebel und dem Befestigungselement mit der angesetzten Feder. Zur Montage muss nunmehr lediglich das Befestigungselement in den hülsenförmigen Ansatz eingeschoben und verrastet werden. Außerdem ergibt sich einerseits eine ausreichende Stabilität des Befestigungselementes und gleichzeitig eine genügende Elastizität für die Verrastung der Teile.

Zur Verrastung des Befestigungselementes weist dieses einen mit einer Einlaufschräge versehenen Flansch und der hülsenförmige Ansatz einen nach innen ragenden Kragen auf. Um das Zusammensetzen der beiden Teile zu erleichtern, besteht der Handhebel aus elastischem Material und ist der nach innen ragende Kragen mit einem oder mehreren Einschnitten versehen.

Die Erfindung wird im folgenden anhand der Zeichnung näher erläutert. Dabei zeigen
- Fig. 1: einen Längsmittelschnitt durch den Handhebel mit dem Befestigungselement,
- Fig. 2: eine Draufsicht auf das Befestigungselement,
- Fig. 3: eine Unteransicht des Handhebels.

Wie aus den Figuren 1 und 3 ersichtlich, weist der Handhebel 1 einen hülsenförmigen Ansatz 2 auf, in dessen Innenraum 3 ein Befestigungselement 4 gegen die Kraft einer Feder 5 begrenzt längsverschiebbar gelagert ist. Der Handhebel 1 ist mittels Kupplungselementen 6, 7 mit dem Befestigungselement 4 drehfest axial ein- und ausrastbar gekuppelt. Das Befestigungselement 4 weist als Anschlag einen Flansch 8 auf, welcher mit einem ringförmig nach innen ragenden Kragen 9 des hülsenförmigen Ansatzes 2 zusammenwirkt. An seinem unteren Ende trägt das Befestigungselement 4 eine Aufnahme 13 für eine Spindel, Achse oder dgl..

Das Befestigungselement 4 besteht aus einem Metallkern 10, welcher mit einem Kunststoffüberzug 11 überzogen ist. Die Feder 5 ist mit dem Kunststoffüberzug 11 aus einem Stück gefertigt, sodass die gesamte Anordnung nur aus zwei Teilen, nämlich dem Handhebel 1 und dem Befestigungselement 4 besteht. Dadurch ergibt sich eine besonders einfache Montage, indem lediglich das Befestigungselement 4 in den Innenraum 3 eingeschoben wird, wobei der aus Kunststoff bestehende und daher elastische Flansch 8 mit seiner Einlaufschräge 14 über den Kragen 9 gleitet und dann hinter ihm einrastet. Um das Einschieben des Befestigungselementes 4 noch mehr zu erleichtern, besteht auch der Handhebel 1 aus elastischem Material und weist, wie Fig. 3 zeigt, an seinem nach innen ragenden Kragen 9 drei Einschnitte 12 auf, damit auch dieser beim Einschieben zusätzlich ausweichen kann.

## Patentansprüche

1. Handhebel (1) mit in einem hülsenförmigen Ansatz (2) gegen die Kraft einer Druckfeder (5) begrenzt verschiebbar gelagerten Befestigungselement (4), insbesondere für eine Spindel, Achse od.dgl., wobei der Ansatz (2) und das Befestigungselement (4) in einer Lage drehfest axial ein- und ausrastbar kuppelbar sind, **dadurch gekennzeichnet, dass** die Druckfeder (5) aus einem Stück mit dem Befestigungselement (4) besteht, dass das Befestigungselement (4) aus einem mit einem Kunststoffüberzug (11) versehenen Metallkern (10) und die Druckfeder (5) aus einem Stück mit dem Kunststoffüberzug (11) bestehen, und dass die Druckfeder (5) sich am Boden des hülsenförmigen Ansatzes (2) abstützt.

2. Handhebel nach Anspruch 1 **dadurch gekennzeichnet, dass** das Befestigungselement (4) zur Verrastung einen Flansch (8) und der hülsenförmige Ansatz (2) einen nach innen ragenden Kragen (9) aufweisen.

3. Handhebel nach Anspruch 2, **dadurch gekennzeichnet, dass** der Handhebel (1) aus elastischem Material besteht und der nach innen ragende Kragen (9) einen oder mehrere Einschnitte (12) aufweist.

4. Handhebel nach Anspruch 2 oder 3 **dadurch gekennzeichnet, dass** der Flansch (8) des Befestigungselementes (4) mit einer Einlaufschräge (14) versehen ist.

## Claims

1. Hand lever (1) having a fixing element (4) which is supported in a sleeve-like attachment piece (2) so as to be able to be displaced in a limited manner counter to the force of a pressure spring (5), in particular for a spindle, shaft or the like, the attachment piece (2) and the fixing element (4) being able to be coupled in a position so as to be rotationally secure and able to be axially engaged and disengaged, **characterised in that** the pressure spring (5) comprises one piece with the fixing element (4), **in that** the fixing element (4) comprises a metal core (10) which is provided with a plastics material cover (11) and the pressure spring (5) comprises one piece with the plastics material cover (11), and **in that** the pressure spring (5) is supported on the base of the sleeve-like attachment piece (2).

2. Hand lever according to claim 1, **characterised in that**, for locking, the fixing element (4) has a flange (8) and the sleeve-like attachment piece (2) has an inwardly protruding collar (9).

3. Hand lever according to claim 2, **characterised in that** the hand lever (1) comprises resilient material and the inwardly protruding collar (9) has one or more indentations (12).

4. Hand lever according to claim 2 or claim 3, **characterised in that** the flange (8) of the fixing element (4) is provided with an inclined introduction portion (14).

## Revendications

1. Levier à main (1), avec un élément de fixation (4), en particulier pour une broche, un axe ou analogue, élément qui est monté dans un appendice (2) en forme de douille à translation limitée à l'encontre de la force d'un ressort de pression (5), sachant que l'appendice (2) et l'élément de fixation (4) peuvent, dans une position, être accouplés en solidarité de rotation avec possibilité d'enclenchement/désenclenchement axial, **caractérisé en ce que** le ressort de pression (5) est réalisé d'un seul tenant avec l'élément de fixation (4), **en ce que** l'élément de fixation (4) est constitué d'une âme métallique (10) pourvue d'un revêtement en matière plastique (11) et le ressort de pression (5) est réalisé d'un seul tenant avec le revêtement en matière plastique (11), et **en ce que** le ressort de pression (5) s'appuie contre le fond de l'appendice (2) en forme de douille.

2. Levier à main selon la revendication 1, **caractérisé en ce que** l'élément de fixation (4) présente une bride (8) pour la liaison par enclenchement, et l'appendice (2) en forme de douille un collet (9) faisant saillie vers l'intérieur.

3. Levier à main selon la revendication 2, **caractérisé en ce que** le levier à main (1) est réalisé en matériau élastique, et le collet (9) faisant saillie vers l'intérieur présente une ou plusieurs entailles (12).

4. Levier à main selon la revendication 2 ou 3, **caractérisé en ce que** la bride (8) de l'élément de fixation (4) est pourvue d'un biais d'entrée (14).
